# EUROPÄISCHE PATENTSCHRIFT

(11) **EP 0 588 085 B1**
(45) Veröffentlichungstag und Bekanntmachung des Hinweises auf die Patenterteilung: **23.10.1996**
(21) Anmeldenummer: 93113201.3
(22) Anmeldetag: 18.08.1993
(51) Int. Cl.: H01H 33/34

(54) **Verfahren zum Steuern eines Hydraulikantriebes**
Method of controlling a hydraulic actuator
Procédé de commande d'un actionneur hydraulique

(30) Priorität: 20.08.1992 DE 4227562
(43) Veröffentlichungstag der Anmeldung: 23.03.1994
(73) Patentinhaber: ABB PATENT GmbH, D-68309 Mannheim (DE)
(72) Erfinder: Plettner, Horst, D-63457 Hanau (DE)
(74) Vertreter: Rupprecht, Klaus, Dipl.-Ing.

(56) Entgegenhaltungen:
- EP-A- 0 061 786
- DE-A- 2 311 354
- DE-U- 9 111 861

## Beschreibung

Die Erfindung betrifft eine Anordnung zum Steuern eines Hydraulikantriebes für einen elektrischen Schalter, insbesondere einen Hochspannungs-Leistungsschalter, gemäß dem Oberbegriff des Anspruches 1.

Ein solcher Antrieb geht aus der Publikation der ABB Schaltanlagen GmbH Nr. DESAN 1008 92 D vom März 1992 als bekannt hervor.

Will man die Abschaltleistung des elektrischen Schalters steigern, so muß von dessen Antrieb eine enstprechend höhere mechanische Ausschaltenergie bereitgestellt werden. Um den bestehenden Antrieb dafür zu ertüchtigen, stehen im wesentlichen zwei Wege offen. So könnte man daran denken, den Antrieb mit einer gesteigerten Druckdifferenz des Arbeitsfluids zu betreiben, was jedoch einen nicht mehr zu vertretenden materialtechnischen Aufwand bedeutet.

Zum anderen könnten größere Ventilquerschnitte gewählt werden, um insbesondere mehr Arbeitsfluid pro Zeiteinheit aus der Kolben-Zylinderanordnung beim Abschalten abfließen zu lassen. Dies bedingt leistungsstärkere Ausschaltmagnetspulen, die am Markt nicht erhältlich sind. Denkbar wäre daher die Schaffung eines zweiten parallelen Ventilsitzes, der von einem weiteren Magnetventil antreibbar sein müßte. Da aus Sicherheitsgründen die Ausschaltmagneten immer in zweifacher Ausführung bereitgehalten werden, bedeutet diese Lösung eine nicht unerhebliche Kostensteigerung; hinzu kommen vermehrte Aufwendungen an elektrischen Leitungen und Steuerungsorganen sowie die Bereitstellung einer entsprechend größeren Batterieleistung.

Aus der EP 0 061 786 A1 ist eine Anordnung der eingangs genannten Art bekannt geworden. Hierbei ist parallel zu dem 3-2-Wegeventil ein steuerbares Rückschlagventil vorgesehen, welches gleichzeitig mit dem 3-2-Wegeventil angesteuert wird, so daß parallel zu dem 3-2-Wegeventil ein Bypaß gebildet ist, wodurch dem Fluid beim Ausschalten ein Weg durch das 3-2-Wegeventil und durch das steuerbare Rückschlagventil ermöglicht ist. Demgemäß müssen sowohl das 3-2-Wegeventil als auch das steuerbare Rückschlagventil so bemessen sein, daß ein ausreichender Abflußquerschnitt durch beide Ventile hindurch gewährleistet ist.

Aufgabe der Erfindung ist es daher, die Ausschaltenergie des Hydraulikantriebes unter Beibehaltung des Arbeitsdruckes mit einem vertretbaren Aufwand wirksam weiter zu steigern.

Diese Aufgabe wird erfindungsgemäß gelöst durch die Merkmale des Anspruches 1.

Erfindungsgemäß also ist ein Ventilanschluß des Verstärkerventils ständig mit der Kolben-Zylinderanordnung sowie ein Steueranschluß des Verstärkerventils mit dem 3-2-Wegesitzventil verbunden und parallel zu diesen Anschlüssen ein Rückschlagventil geschaltet, das in Richtung des 3-2-Wegesitzventils sperrt.

Nunmehr wird die gespeicherte hydraulische Energie, die vom als Umschaltventil tätigen 3-2-Wegesitzventil beim Ausschalten freigegeben wird, lediglich dazu benutzt, das hydraulische Verstärkerventil anzusteuern, welches in beliebiger Größe (Durchlaßmenge) ausgestaltet sein kann, ohne daß das 3-2-Wegesitzventil vergrößert werden muß.

Vorteilhaft ist es, ein Verstärkerventil vorzusehen, das durch einen in einem Gehäuse verschiebbaren Kolben, der als Ventilverschluß- sowie als Ventilsteuerorgan dient, gebildet ist. Dabei enthält eine Kolbenseite einen mit Dichtsitzen versehenen Vorkolben, der den Ventilverschluß bewerkstelligt und dessen Kolbenfläche der Kolbenzylinderanordnung zugewandt ist. Die andere Kolbenseite dient lediglich der Ventilsteuerung und wird mit Druckfluid be- bzw. entlastet. Durch den Vorkolben wirkt der "fliegende" Kolben des Verstärkerventiles in der Schließstellung als Differentialkolben, bei dem sich die Steuerkolbenfläche der im Vergleich dazu wesentlich kleineren Vorkolbenseite gegenübersteht.

Zweckmäßigerweise wird der Steueranschluß des Verstärkerventiles mit dem sitzfreien Anschluß des 3-2-Wegesitzventiles einerseits und ein Anschluß des Verstärkerventiles mit der Kolben-Zylinderanordnung andererseits verbunden. Parallel zu diesen Anschlüssen liegt eine Leitung, in der ein Rückschlagventil eingesetzt ist, das in Richtung des 3-2-Wegesitzventiles sperrt. Das Rückschlagventil sorgt beim Ausschalten insbesondere dafür, daß der Steueranschluß des Verstärkerventiles sofort entlastet wird und das Verstärkerventil verzögerungsfrei öffnen kann.

Wird dem Rückschlagventil eine Blende parallel gelegt, so ist in der Ausschaltstellung dafür Sorge getragen, daß über den Arbeitskolben der Kolben-Zylinderanordnung hinweg abfließende Leckagen über das 3-2-Wegesitzventil zum Niederdruckreservoir abgeführt werden und keine ungewollte "schleichende" Einschaltung des Arbeitskolbens stattfindet.

Wird die Steuerkolbenseite des Verstärkerventiles ständig mit einer Rückstellfeder belastet, so kann nach Beendigung eines Ausschaltvorganges das Verstärkerventil sofort wieder schließen. Damit ist es schon in die für die Einschalthandlung notwendigen sicheren Funktionsstellung gebracht; Fehlfunktionen sind damit sicher ausgeschlossen.

Die Erfindung soll anhand von hydraulischen Funktionsablaufschemata näher erläutert werden.

Es zeigen:
- Figur 1: ein Funktionsschema bei ausgeschaltetem elektrischen Schalter und
- Figur 2: das Funktionsschema bei eingeschaltetem Schalter.

Der elektrische Schalter 1, vorzugsweise ein Hochspannungsleistungsschalter, ist über eine Kolbenstange 2 mit dem Arbeitskolben 3 der Kolben-Zylinderanordnung 4 mechanisch gekoppelt. Der Arbeitskolben 3 wirkt als Differentialkolben; dessen kolbenstangenfreie Bodenseite 5 (größere Kolbenfläche) wird zum Ein- bzw. Ausschalten mit Hochdruckfluid beschickt bzw. davon entlastet. Hingegen ist die kolbenstangenseitige kleinere Kolbenfläche ständig über eine Leitung 6 mit dem Hochdruckreservoir 7 verbunden. Bei Bedarf wird über eine Pumpe 8 Arbeitsfluid von dem Niederdruckreservoir 9 in das Hochdruckreservoir 7 gefördert.

Ein 3-2-Wegesitzventil 10 enthält - wie dessen Bezeichnung schon vorgibt - insgesamt drei Anschlüsse, davon zwei mit Ventilsitzen. Die ventilsitzbewehrten Anschlüsse sind über die Leitung 11 mit dem Niederdruckreservoir 9 sowie über die Leitung 12 mit dem Hochdruckreservoir verbindbar. Dadurch wird beim Betätigen des 3-2-Wegesitzventiles der ventilsitzfreie Apschluß, der an die Leitung 13 angeschlossen ist, wahlweise mit dem Hoch- (Figur 2) bzw. Niederdruckreservoir (Figur 1) verbunden. Die Betätigung des 3-2-Wegesitzventiles erfolgt mittels Magnetspulen, und zwar einer Magnetspule 14 für die Ausschaltbetätigung sowie einer weiteren Magnetspule 14a für die Einschaltung. Die Magnetspule 14 ist aus Redundanzgründen zweifach vorhanden.

Der ventilsitzfreie Anschluß des 3-2-Wegeventiles 10 ist mit einem der Bodenseite 5 des Arbeitskolbens 3 zugewandten Anschlußleitung 15 der Kolben-Zylinderanordnung über eine Parallelschaltung verbunden. Letztere ist aus dem Verstärkerventil 16, der Blende 17 sowie dem Rückschlagventil 28 aufgebaut. Die Ventilfunktion des Verstärkerventiles 16 besteht darin, bei Bedarf eine Verbindung zwischen der Anschlußleitung 15 sowie der zum Niederdruckreservoir führenden Leitung 18 herzustellen, d. h. einen direkten Weg von der Bodenseite 5 des Arbeitskolbens zum Niederdruckreservoir freizugeben. Das Verstärkerventil 16 besteht im wesentlichen aus einem in einem Gehäuse verschieblichen "fliegenden" Kolben 19, dessen eine Seite einen weiteren, das Ventilverschlußorgan bildenden Vorkolben 20 besitzt. Die andere Seite des Kolbens 19 bildet die mit dem 3-2-Wegesitzventil verbundene Steuerkolbenseite 21. Eine Rückstellfeder 22 drückt den Kolben 19 stets in seine dargestellte Schließstellung des Verstärkerventiles 16.

Die Wirkungsweise der Einrichtung ist wie folgt:

In der gezeigten Ausschaltstellung des Schalters 1 gemäß Figur 1 ist die Bodenseite 5 des Arbeitskolbens 3 entlastet, sie ist über die Anschlußleitung 15, die Blende 17, die Leitung 13, das 3-2-Wegesitzventil 10 sowie die Leitung 11 mit dem Niederdruckreservoir verbunden.

Wird der Magnetspule 14a ein Einschaltbefehl erteilt, stellt sich das 3-2-Wegesitzventil in die Stellung nach Figur 2 um. Danach wird die Leitung 13 mit der zum Hochdruckreservoir 7 führenden Leitung 12 verbunden. Nun kann Hochdruckfluid in Pfeilrichtung über das Rückschlagventil 28 unmittelbar an die Bodenseite 5 des Arbeitskolbens 3 gelangen und dieser wird sich in die, in Figur 2 dargestellten Einschaltstellung bewegen. Gleichzeitig wird an die Steuerkolbenseite 21 des Verstärkerventiles 16 über die Leitung 13 Hochdruckfluid gelangen, wodurch der Kolben 19 aufgrund seiner nunmehr wirksamen Differentialkolbenflächen das Verstärkerventil sicher in Schließstellung hält. Die Differentialwirkung ergibt sich aus den hinreichend unterschiedlichen Flächen, nämlich des Vorkolbens 20 zum einen sowie der Steuerkolbenseite 21 zum anderen. Die Dichtsitze des Vorkolbens 20 trennt die Anschlußleitung 15 sicher von der Leitung 18 ab.

Wird nun der Magnetspule 14 ein Ausschaltbefehl erteilt, stellt sich das 3-2-Wegesitzventil in die in Figur 1 gezeigte Stellung um, und die Leitung 13 wird mit dem Niederdruckreservoir 9 verbunden. Damit kann sofort die Steuerkolbenseite 21 des Verstärkerventiles entlastet werden und der auf dem Vorkolben 20 noch lastende, aus der Kolben-Zylinderanordnung 4 gespeiste relative Hochdruck bewegt den Kolben 19 entgegen der Rückstellfeder 22. Der Vorkolben 20 verläßt seinen Dichtsitz und damit wird die konzentrisch neben dem Vorkolben 20 noch vorhandene Kolbenfläche zusätzlich wirksam, was den Kolben 19 in seine Ventilöffnungsstellung weiter hinein beschleunigt. Es wird rasch ein großer Durchtritt für das Fluid von der Anschlußleitung 15 zur Leitung 18 und damit zum Niederdruckreservoir 9 hergestellt. Der Arbeitskolben 3 wird seinerseits über seine Bodenseite 5 entlastet und verfährt in Ausschaltstellung. Über das entgegen der Pfeilrichtung sperrende Rückschlagventil 28 ist ein Abfließen des Fluids nicht möglich, während dessen Durchtritt durch die stets offene Blende 17 zu vernachlässigen ist. Nach Erreichen der Ausschaltstellung des Arbeitskolbens 3 schließt die Rückstellfeder 22 das Verstärkerventil 16 wieder. Leckverluste über den Arbeitskolben 3 werden über die Blende 17 abgeleitet, wodurch sich eine stabile Endlage des Systems einstellt.

## Patentansprüche

1. Anordnung zum Steuern eines Hydraulikantriebes für einen elektrischen Schalter (1), insbesondere einen Hochspannungsleistungsschalter, mit einer Kolben-Zylinderanordnung (4), in der ein Arbeitskolben (3) zur Schalterbetätigung verschoben wird, dessen eine kolbenstangenfreie Bodenseite (15) entweder mit einem Hochdruck-oder einem Niederdurckreservoir (7, 9) verbunden und diese Steuerung von einem mittels Magnetspulen (14, 14a) betätigbaren bistabilen 3-2-Wegesitzventil vorgenommen wird, wobei zusätzlich ein hydraulisches Verstärkerventil (16) vorgesehen ist, das bei einer Ausschalthandlung einen direkten Weg von der Bodenseite (5) des Arbeitskolbens (3) zum Niederdruckreservoir (9) herstellt wobei ein Ventilanschluß des Verstärkerventiles (16) ständig mit der Kolben-Zylinderanordnung (4) verbunden ist, dadurch gekennzeichnet, daß ein Steueranschluß des Verstärkerventiles (16) mit dem 3-2-Wegesitzventil verbunden ist und parallel zu dem Ventilanschluß und dem Steueranschluß des Verstärkerventiles (16) ein Rückschlagventil (28) geschaltet ist, das in Richtung des 3-2-Wegesitzventiles sperrt.

2. Anordnung nach Anspruch 1, dadurch gekennzeichnet, daß das Verstärkerventil (16) durch einen in einem Gehäuse verschiebbaren Kolben (19), der als Ventilverschluß- sowie Ventilsteuerorgan dient, gebildet ist und daß eine Kolbenseite einen den Ventilverschluß bewerkstelligenden, mit Dichtsitzen versehenen Vorkolben (10) besitzt, dessen Kolbenfläche in jedem Falle mit der Kolben-Zylinderanordnung (4) in Verbindung steht.

3. Anordnung nach Anspruch 1 oder 2, dadurch gekennzeichnet, daß das Rückschlagventil (28) von einer Blende (17) überbrückt ist.

4. Anordnung nach einem der Ansprüche 1 bis 3, dadurch gekennzeichnet, daß das Verstärkerventil (16) eine Rückstellfeder (22) enthält, die das Ventilverschlußorgan ständig in Schließstellungsrichtung beaufschlagt.

## Claims

1. Arrangement for controlling a hydraulic drive for an electrical circuit breaker (1), in particular a high-voltage power circuit breaker, having a piston/cylinder arrangement (4) in which a working piston (3) is displaced for the purpose of circuit-breaker actuation, a base side (15), which is piston-rod-free, of which working piston being connected either to a high-pressure or to a low-pressure reservoir (7, 9) and said control being carried out by a bistable 3/2-part directional seat valve which can be actuated by means of solenoid coils (14, 14a), there being provided in addition a hydraulic booster valve (16) which in the case of a circuit-breaking operation makes a direct path from the base side (5) of the working piston (3) to the low-pressure reservoir (9), a valve connection of the booster valve (16) being continuously connected to the piston/ cylinder arrangement (4), characterized in that a control connection of the booster valve (16) is connected to the 3/2-part directional seat valve and a nonreturn valve (28), which cuts off flow in the direction of the 3/2-part directional seat valve, is connected in parallel with the valve connection and the control connection of the booster valve (16).

2. Arrangement according to Claim 1, characterized in that the booster valve (16) is formed by a piston (19) which can be displaced in a housing and which serves both as valve closure device and valve control device, and in that one piston side has a forepiston (10) which effects the valve closure and is provided with sealing seats and whose piston face is always in communication with the piston/cylinder arrangement (4).

3. Arrangement according to Claim 1 or 2, characterized in that the nonreturn valve (28) is shunted by a diaphragm (17).

4. Arrangement according to one of Claims 1 to 3, characterized in that the booster valve (16) contains a return spring (22) which continuously acts on the valve closure device in the closed-position direction.

## Revendications

1. Dispositif de commande d'un actionneur hydraulique pour un appareil (1) électrique d'interruption, notamment pour un disjoncteur de puissance à haute tension, comportant un ensemble (4) piston-cylindre avce un piston de travail (3) qui est déplacé à des fins d'actionnement de l'appareil d'interruption, dont le côté fond (15) ne comportant pas de tige de piston peut être connecté soit à un réservoir à haute pression, soit à un réservoir à basse pression (7, 9), cette commutation étant opérée par un distributeur 3-2 bistable actionné par des bobines magnétiques (14, 14a), une soupape (16) hydraulique amplificatrice supplémentaire qui, lors d'une action d'interruption, établit un passage direct entre le côté fond (5) du piston (3) et le réservoir (9) à basse pression étant prévue, une borne de soupape de la soupape amplificatrice (16) étant connectée en permanence à l'ensemble piston-cylindre (4), caractérisé par le fait qu'une entrée de commande de la soupape amplificatrice (16) est connectée au distributeur 3-2 et qu'une soupape anti-retour (28) qui est bloquante dans la direction du distributeur 3-2 est connectée en parallèle avec la borne de soupape et la borne de commande de la soupape amplificatrice (16).

2. Dispositif de commande selon la revendication 1, caractérisé par le fait que la soupape amplificatrice (16) est constituée d'un piston (19) qui se déplace dans un corps et sert d'organe de fermeture et d'organe de commande et par le fait qu'une face du piston comporte un avant-piston (10) pourvu de sièges qui assure la fermeture et dont la surface est toujours en liaison avec l'ensemble piston-cylindre (4).

3. Dispositif de commande selon la revendication 1 ou la revendication 2, caractérisé par le fait que la soupape anti-retour (28) est pontée par un diaphragme (17).

4. Dispositif de commande selon l'une des revendications 1 à 3, caractérisé par le fait que la soupape amplificatrice (16) contient un ressort (22) de rappel qui sollicite en permanence l'organe de fermeture dans la direction de la fermeture.
